# EUROPÄISCHE PATENTSCHRIFT

(11) **EP 1 136 599 B1**
(45) Veröffentlichungstag und Bekanntmachung des Hinweises auf die Patenterteilung: **26.11.2003**
(21) Anmeldenummer: 01106558.8
(22) Anmeldetag: 15.03.2001
(51) Int. Cl.: D01G 15/88

(54) **Sägezahndraht**
Saw tooth wire
Fil en dents de scie

(30) Priorität: 15.03.2000 DE 10012561
(43) Veröffentlichungstag der Anmeldung: 26.09.2001
(73) Patentinhaber: GRAF + CIE AG, 8640 Rapperswil (CH)
(72) Erfinder: Graf, Ralph A., 8807 Freienbach (CH)
(74) Vertreter: Patentanwälte Leinweber & Zimmermann

(56) Entgegenhaltungen:
- US-A- 4 653 152
- US-A- 4 964 195
- US-A- 5 581 848

## Beschreibung

Die Erfindung betrifft einen Sägezahndraht zur Herstellung einer Sägezahn-Ganzstahlgarnitur für die Verarbeitung von Textilfasern, insbesondere zur Herstellung einer Sägezahn-Ganzstahlgarnitur für den Abnehmer einer Krempelmaschine mit einer Mehrzahl von in Längsrichtung des Drahtes hintereinander angeordneten Zähnen, von denen jeder eine sich ausgehend von einem Zahngrund in Richtung auf eine Zahnspitze erstreckende Zahnbrust und einen sich ausgehend von der Zahnspitze in Richtung auf den folgenden Zahngrund erstreckenden Zahnrücken aufweist.

Eine Krempelmaschine wird bei der Herstellung von Garnen zur Ausrichtung und Reinigung der die Garne bildenden Textilfasern eingesetzt. Dazu werden die Textilfasern mit Hilfe einer Zuführwalze einem sog. Tambour vorgelegt. Dabei handelt es sich um ein walzenförmiges Element, welches auf seiner Mantelfläche mit einer Häkchengarnitur oder Sägezahn-Ganzstahlgarnitur versehen ist und um die Walzenachse gedreht wird. Die Tambourgarnitur bewirkt zusammen mit über die Mantelfläche des Tambours verteilt angeordneten Deckelstäben im Verlauf der Drehung des Tambours eine Ausrichtung und Reinigung der zugeführten Textilfasern. Nach diesem Vorgang wird das damit erhaltene Faservlies mit Hilfe von sog. Abnehmerwalzen von dem Tambour entfernt und der weiteren Verarbeitung zugeführt. Üblicherweise weisen die Abnehmerwalzen im Bereich ihrer Mantelfläche ebenfalls eine Sägezahn-Ganzstahlgarnitur auf, die im Verlauf der Drehung der Abnehmerwalzen in das von dem Tambour mitgeführte Faservlies eingreift und dieses von dem Tambour abzieht.

Im besonderen bei der Bearbeitung besonders feintitriger Fasern aus natürlichen oder synthetischen Polymeren hat es sich gezeigt, daß die Übergabe des Faservlieses von dem Tambour auf die Abnehmerwalze Schwierigkeiten bereitet. Das führt zu einer Füllung der Tambourgarnitur mit nicht abgenommenem Fasermaterial, welche eine mangelhafte Ausrichtung und Reinigung der zugeführten Textilfasern mit dem Tambour zum Ergebnis hat.

Weiter hat es sich gezeigt, daß sich das von der Abnehmerwalze abgenommene Faservlies im besonderen bei höheren Produktionsgewichten frühzeitig von der Abnehmerwalze löst, was zu Problemen bei der Weiterverarbeitung des Fasermaterials führen kann.

Zur Behebung dieser Probleme wurde bereits vorgeschlagen, die Sägezähne der Sägezahn-Ganzstahlgarnituren der Abnehmerwalzen mit seitlichen Rilleneinwalzungen zu versehen. Das kann beispielsweise durch einen Kaltverformungsprozeß im Verlauf der Drahtherstellung erfolgen, wobei die Sägezähne aus bereits mit den Rilleneinwalzungen versehenen Blattabschnitten eines Drahtes gestanzt werden. Mit Hilfe dieser Rilleneinwalzungen wird auch bei besonders feintitrigen Fasern aus natürlichen und synthetischen Polymeren eine größere Haftung an der Zahnflanke erreicht. Dadurch wird die Übergabe des Faservlieses vom Tambour auf die Abnehmerwalze dahingehend positiv beeinflußt, daß die Übergabe schneller erfolgt und eine ansonsten mögliche Füllung der Tambourgarnitur vermieden wird. Weiter hat es sich gezeigt, daß diese seitlichen Rilleneinwalzungen aufgrund der damit erreichten größeren Haftung der Fasern an der Zahnflanke eine frühzeitige Lösung des Faservlieses von der Abnehmerwalze hemmen.

Es hat sich jedoch gezeigt, daß im besonderen bei Hochleistungskarden mit Produktionsleistungen von 80 kg oder mehr bei den damit erreichten hohen Umfangsgeschwindigkeiten des Abnehmers trotz der die Haltekraft fördernden Rilleneinwalzungen in den Zahnflanken eine frühzeitige Ablösung des Faservlieses von dem Abnehmer auftritt.

Angesichts dieser Probleme im Stand der Technik liegt der vorliegenden Erfindung die Aufgabe zugrunde, einen Sägezahndraht bereitzustellen, der die Herstellung einer Sägezahn-Ganzstahlgarnitur für den Abnehmer einer Krempelmaschine ermöglicht, mit der eine frühzeitige Lösung des Faservlieses zuverlässig vermieden werden kann.

Erfindungsgemäß wird diese Aufgabe durch eine Weiterbildung der bekannten Sägezahndrähte gelöst, die im wesentlichen dadurch gekennzeichnet ist, daß der Zahnrücken mindestens eines der Zähne des Sägezahndrahtes mindestens einen in Richtung auf den Zahngrund in einen konkaven Abschnitt übergehenden konvexen Abschnitt aufweist.

Dabei wird durch den Ausdruck "konkaver Abschnitt" ein Abschnitt des Zahnrückens bezeichnet, dessen aufeinanderfolgende Punkte nur durch außerhalb der Sägezähne verlaufende Geraden miteinander verbunden werden können, während durch den Ausdruck konvexer Abschnitt solche Randverläufe bezeichnet werden, deren aufeinanderfolgende Punkte durch innerhalb der Zahnflanken verlaufende Geraden miteinander verbunden werden können.

Bei den erfindungsgemäßen Sägezahndrähten wird durch den Übergang des konvexen Abschnittes in den konkaven Abschnitt im Bereich der Zahnrücken ein Widerlager für die von dem Abnehmer erfaßten Fasern bereitgestellt, mit dessen Hilfe eine frühzeitige Ablösung der Fasern zuverlässig verhindert werden kann, so daß auch bei hohen Produktionsgeschwindigkeiten ein störungsfreier Betrieb der Krempelmaschine ermöglicht wird.

Wenngleich auch daran gedacht ist, dieses Widerlager durch eine Einbuchtung im Verlauf des Zahnrückens bereitzustellen, bei der ein konkaver Abschnitt zwischen zwei konvexen Abschnitten des Zahnrückens angeordnet ist, hat es sich als besonders günstig erwiesen, wenn dieses Widerlager durch einen Vorsprung bzw. einen Nocken im Bereich des Zahnrückens hervorgebracht wird, bei dem ein einen Scheitel des Vorsprungs bzw. des Nockens bildender konvexer Abschnitt zwischen zwei konkaven Abschnitten angeordnet ist.

Eine besonders hohe Rückhaltekraft kann erreicht werden, wenn der Zahnrücken mindestens eines der Zähne zum Erhalt einer Anzahl von im Verlauf des Zahnrückens aufeinanderfolgender Einbuchtungen und/oder Vorsprüngen bzw. Nocken eine Mehrzahl von jeweils in einen konkaven Abschnitt übergehenden konvexen Abschnitten aufweist.

Im Hinblick auf die Tatsache, daß die Sägezahn-Ganzstahlgarnituren des Abnehmers üblicherweise im Bereich der einzelnen Zahnspitzen in das in dem Tambour mitgeführte Faservlies eingreifen, hat es sich zum Erhalt einer ausreichenden Rückhaltekraft als besonders günstig erwiesen, wenn mindestens einer der konvexen Abschnitte in der an die Zahnspitze angrenzenden oberen Hälfte des Zahnrückens vorzugsweise im oberen Drittel, besonders bevorzugt im oberen Viertel des Zahnrückens angeordnet ist.

Wenngleich sowohl der konkave Abschnitt als auch der konvexe Abschnitt in Form von Polygonzügen aus geradlinig verlaufenden Randabschnitten bereitgestellt werden kann, hat es sich im Hinblick auf den Erhalt einer zufriedenstellenden Rückhaltekraft unter gleichzeitiger Sicherstellung eines schonenden Eingriffs in das Faservlies als besonders günstig erwiesen, wenn der konkave Abschnitt und/oder der konvexe Abschnitt einen gekrümmten Verlauf mit einem Krümmungsradius im Bereich von 0,05 bis 0,4 mm, vorzugsweise 0,1 mm bis 0,3 mm, besonders bevorzugt etwa 0,2 mm aufweist.

Im Rahmen der Erfindung ist auch daran gedacht, nur einzelne Sägezähne, wie etwa nur jeden zweiten, dritten oder beliebig ausgewählte Sägezähne mit einem erfindungsgemäß ausgebildeten Zahnrücken auszustatten. Allerdings hat es sich als günstig erwiesen, wenn jeder Zahn des Sägezahndrahtes mindestens einen in Richtung auf den Zahngrund in einen konkaven Abschnitt übergehenden konvexen Abschnitt aufweist.

Bei erfindungsgemäßen Sägezahndrähten kann eine besonders ausgeprägte Zahnspitze der einzelnen Sägezähne sichergestellt werden, wenn bei mindestens einem der Zähne die Zahnbrust über einen konkaven Abschnitt in die Zahnspitze übergeht und der Zahnrücken im Anschluß an die Zahnspitze einen konvexen Abschnitt aufweist. Mit so ausgebildeten Sägezähnen erfolgt eine besonders zuverlässige Abnahme des Faservlieses von dem Tambour.

Wenngleich durch die erfindungsgemäße Zahnform bereits eine besonders hohe Rückhaltekraft bereitgestellt werden kann, ist es in einigen Fällen, insbesondere bei der Hochleistungskardierung, erforderlich, eine weitere Erhöhung dieser Rückhaltekraft zu bewirken. In diesen Fällen kann die erfindungsgemäße Ausbildung der Sägezähne mit der bekannten Bereitstellung von Rilleneinwalzungen im Bereich der Zahnflanken kombiniert werden, so daß mindestens eine etwa parallel zur Längsrichtung des Drahtes verlaufende Zahnflanke mindestens eines der Zähne eine Profilierung aufweist. Diese Profilierung kann mindestens eine etwa in Längsrichtung des Drahtes verlaufende Profilrille und/oder mindestens einen etwa in Längsrichtung des Drahtes verlaufenden Profilsteg aufweisen.

Wie eingangs bereits erläutert, können zur Bearbeitung von Textilfasern gedachte Sägezahndrähte dadurch hergestellt werden, daß ein Ausgangsmaterial zu einem einen Blattabschnitt aufweisenden Draht geformt wird und anschließend Sägezähne in den Blattabschnitt gestanzt werden. Zur Herstellung erfindungsgemäßer Sägezahndrähte kann durch den Stanzvorgang bei mindestens einem der Sägezähne ein Zahnrücken mit mindestens einem in Richtung auf den Zahngrund in einem konkaven Abschnitt übergehenden konvexen Abschnitt gebildet werden. Zusätzlich kann mindestens eine Flanke des Blattabschnittes bei der Verformung des Ausgangsmaterials, wie etwa einer Kaltverformung, mit einer Profilierung, wie etwa mindestens einer parallel zur Längsrichtung des Drahtes verlaufenden Rille und/oder mindestens einem parallel zur Längsrichtung des Drahtes verlaufenden Steg versehen werden.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Fig. 1a: eine Seitenansicht eines Sägezahndrahtes gemäß einer ersten Ausführungsform der Erfindung,
- Fig. 1b: eine Detaildarstellung eines Zahns des in Fig. 1a dargestellten Sägezahndrahtes,
- Fig. 2a: eine Seitenansicht eines Sägezahndrahtes gemäß einer zweiten Ausführungsform der Erfindung und
- Fig. 2b: eine Detaildarstellung eines Zahns des in Fig. 2a dargestellten Sägezahndrahtes.

Der in Fig. 1a dargestellte Sägezahndraht 10 umfaßt einen Fußabschnitt 12 und einen Blattabschnitt 14 geringerer Breite 14. Die Gesamthöhe H dieses Sägezahndrahtes beträgt 4 mm. In den Blattabschnitt 14 sind eine Anzahl von in Längsrichtung des Drahtes hintereinander angeordnete Zähne 20 gestanzt. Jeder dieser Zähne 20 weist eine sich ausgehend von einem Zahngrund 21 bis zu einer Zahnspitze 26 erstreckende Zahnbrust 22 sowie einen sich ausgehend von der Zahnspitze 26 bis zu dem nächsten Zahngrund 21 erstreckenden Zahnrücken 24 auf. Der Abstand d zwischen aufeinanderfolgenden Zähnen beträgt 1,96 mm. Die Zahneinschnittiefe h beträgt 2,2 mm. Der vorstehend benutzte Ausdruck Zahngrund bezeichnet die Stelle des tiefsten Zahneinschnittes zwischen aufeinanderfolgenden Zähnen 20.

Bei dem in der Zeichnung dargestellten Sägezahndraht 10 beträgt der Brustwinkel α 30° und der Rückenwinkel β 48°. Wie aus Fig. 1a hervorgeht, weist der Zahnrücken 24 jedes Zahns 20 des Sägezahndrahtes 10 zwei Vorsprünge oder Nocken 40 bzw. 42 auf, die in der an die Zahnspitze 26 angrenzenden oberen Hälfte des Zahnrückens 24 angeordnet sind. Die Form dieser Vorsprünge 40 und 42 ist in Fig. 1b im einzelnen dargestellt.

Danach wird der der Zahnspitze 26 benachbarte Vorsprung 40 von einem konkaven Oberflächenbereich 28, einem konvexen Oberflächenbereich 30 und einem weiteren konkaven Oberflächenbereich 32 begrenzt, wobei der konkave Oberflächenbereich 28 in Richtung auf den Zahngrund 21 in den konvexen Oberflächenbereich 30 übergeht, welcher wiederum in Richtung auf den Zahngrund in den konkaven Oberflächenbereich 33 übergeht, so daß der konvexe Oberflächenbereich 30 zwischen den konkaven Oberflächenbereichen 28 und 32 angeordnet ist. Im Bereich des Überganges zwischen dem konvexen Oberflächenbereich 30 und dem konkaven Oberflächenbereich 32 stellt der Vorsprung 40 ein Widerlager für von einer aus einem entsprechendem Sägezahndraht gebildeten Sägezahn-Ganzstahlgarnitur mitgeführten Textilfasern bereit.

Der zweite Vorsprung bzw. Nocken 42 wird von dem konkaven Oberflächenbereich 32, einem weiteren konvexen Oberflächenbereich 34 und einem weiteren konkaven Oberflächenbereich 36 begrenzt, wobei der konkave Oberflächenbereich 32 in Richtung auf den Zahngrund 21 in den weiteren konvexen Oberflächenbereich 34 übergeht, welcher wiederum in den weiteren konkaven Oberflächenbereich 36 übergeht. Auch hier stellt der Übergang zwischen dem konvexen Oberflächenbereich 34 und dem konkaven Oberflächenbereich 36 ein Widerlager für von einer entsprechenden Sägezahn-Ganzstahlgarnitur mitgeführte Fasern dar.

Der Krümmungsradius der konvexen Oberflächenbereiche 30 und 34 beträgt ebenso wie der Krümmungsradius der konkaven Oberflächenbereiche 28, 32 und 36 etwa 0,2 mm. Der Abstand a des Scheitels des ersten Vorsprungs 40 von der Zahnspitze 26 beträgt bei der in der Zeichnung dargestellten Ausführungsform der Erfindung 0,7 mm während der Abstand a1 zwischen den Scheiteln der Vorsprünge 40 und 42 0,53 mm beträgt. Es hat sich gezeigt, daß mit diesen Abmessungen unter gleichzeitiger Sicherstellung eines schonenden Eingriffs in ein Faservlies eine besonders hohe Rückhaltekraft bereitgestellt werden kann.

Der in Fig. 2 dargestellte Sägezahndraht entspricht im wesentlichen dem anhand dem in Fig. 1 bereits erläuterten Sägezahndraht. Daher werden zur Bezeichnung der einzelnen Teile dieses Sägezahndrahtes dieselben Bezugszeichen verwendet wie zur Bezeichnung der einzelnen Teile des in Fig. 1 dargestellten Sägezahndrahtes. Ein Unterschied ist lediglich im Bereich der Zahnspitzen der einzelnen Sägezähne 20 dieses Sägezahndrahtes erkennbar. Dabei sind die Zahnspitzen 126 des in Fig. 2 dargestellten Sägezahndrahtes dadurch deutlicher ausgeprägt, daß die Zahnbrust 22 über einen konkaven Abschnitt 124 in die Zahnspitze 126 übergeht, während der Zahnrücken im Anschluß an die Zahnspitze einen konvexen Abschnitt 128 aufweist. Der Krümmungsradius R4 des konkaven Oberflächenbereichs 124 der Zahnbrust 22 beträgt bei der in der Zeichnung dargestellten Ausführungsform der Erfindung 1 mm, während der Krümmungsradius des konvexen Oberflächenbereichs 128 des Zahnrückens R3 0,5 mm beträgt.

Bei der in der Zeichnung dargestellten Ausführungsform der Erfindung ist jeder Zahn des Sägezahndrahtes im Bereich des Zahnrückens mit zwei Vorsprüngen bzw. Nocken ausgestattet. Daneben ist jedoch auch an den Einsatz solcher Ausführungsformen gedacht, bei denen nur jeder zweite, dritte oder x-beliebige Zahn mit entsprechenden Nocken ausgestattet ist. Ferner ist auch an Ausführungsformen gedacht, bei denen einzelne oder alle Zähne nur einen Nocken oder mehr als zwei Nocken aufweisen. Im übrigen können die Zahnflanken der einzelnen Zähne auch noch mit Profilierungen, wie etwa Profilrillen oder Profilstegen ausgestattet sein, um die Faserrückhaltekraft zu steigern. Auch ist die Erfindung nicht auf die anhand der Zeichnung erläuterten genauen Abmessungen eines Sägezahndrahtes beschränkt. Entscheidend ist vielmehr, daß mindestens einer der Sägezähne im Bereich seines Zahnrückens mindestens einen in einen konkaven Oberflächenbereich übergehenden konvexen Oberflächenbereich aufweist, der ein Widerlager für die von den Zähnen mitzuführenden Fasern bildet. Dabei kann dieses Widerlager nicht nur, wie bei den in der Zeichnung dargestellten besonders bevorzugten Ausführungsformen der Erfindung in Form eines Vorsprungs oder Nockens gebildet sein, sondern auch in Form einer Einbuchtung im Bereich der Zahnrücken.

## Patentansprüche

1. Sägezahndraht (10) zur Herstellung einer Sägezahn-Ganzstahlgarnitur für die Verarbeitung von Textilfasern, insbesondere zur Herstellung einer Sägezahn-Ganzstahlgarnitur für den Abnehmer einer Krempelmaschine, mit einer Mehrzahl von in Längsrichtung des Drahtes (10) hintereinander angeordneten Zähnen (20), von denen jeder eine sich ausgehend von einem Zahngrund (21) in Richtung auf eine Zahnspitze (26, 126) erstreckende Zahnbrust und einen sich ausgehend von der Zahnspitze (26, 126) in Richtung auf den folgenden Zahngrund (21) erstreckenden Zahnrücken (24) aufweist, **dadurch gekennzeichnet, daß** der Zahnrücken (24) mindestens eines der Zähne (20) mindestens einen in Richtung auf den Zahngrund (21) in einen konkaven Abschnitt (32, 36) übergehenden konvexen Abschnitt (30, 34) aufweist.

2. Sägezahndraht nach Anspruch 1, **dadurch gekennzeichnet, daß** mindestens einer der konvexen Abschnitte (30, 34) zwischen zwei konkaven Abschnitten (28, 32, 36) angeordnet ist.

3. Sägezahndraht nach Anspruch 1 oder 2, **dadurch gekennzeichnet, daß** der Zahnrücken (24) mindestens eines der Zähne (20) eine Mehrzahl von jeweils in einen konkaven Abschnitt (32, 36) übergehenden konvexen Abschnitten (30, 34) aufweist.

4. Sägezahndraht nach einem der vorhergehenden Ansprüche, **dadurch gekennzeichnet, daß** mindestens einer der konvexen Abschnitte (40, 42) in der an die Zahnspitze (26, 126) angrenzenden oberen Hälfte des Zahnrückens (24) vorzugsweise im oberen Drittel, besonders bevorzugt im oberen Viertel des Zahnrückens (24) angeordnet ist.

5. Sägezahndraht nach einem der vorhergehenden Ansprüche, **dadurch gekennzeichnet, daß** mindestens einer der konkaven und/oder konvexen Abschnitte (28, 30, 32, 34, 36) einen gekrümmten Verlauf mit einem Krümmungsradius im Bereich von 0,05 bis 0,4 mm, vorzugsweise 0,1 bis 0,3 mm, besonders bevorzugt etwa 0,2 mm aufweist.

6. Sägezahndraht nach einem der vorhergehenden Ansprüche, **dadurch gekennzeichnet, daß** jeder Zahn (20) des Sägezahndrahtes (10) mindestens einen in Richtung auf den Zahngrund (21) in einem konkaven Abschnitt (32, 36) übergehenden konvexen Abschnitt (30, 34) aufweist.

7. Sägezahndraht nach einem der vorhergehenden Ansprüche, **dadurch gekennzeichnet, daß** bei mindestens einem der Zähne (20) die Zahnbrust (22) über einen konkaven Abschnitt (124) in die Zahnspitze (126) übergeht und der Zahnrücken im Anschluß an die Zahnspitze (126) einen konvexen Abschnitt (128) aufweist.

8. Sägezahndraht nach einem der vorhergehenden Ansprüche, **dadurch gekennzeichnet, daß** mindestens eine etwa parallel zur Längsrichtung des Drahtes verlaufende Zahnflanke mindestens eines der Zähne eine Profilierung aufweist.

9. Sägezahndraht nach Anspruch 8, **dadurch gekennzeichnet, daß** die Profilierung mindestens eine etwa in Längsrichtung des Drahtes verlaufende Profilrille und/oder mindestens einen etwa in Längsrichtung des Drahtes verlaufenden Profilsteg aufweist.

10. Abnehmer für eine Krempelmaschine mit einer unter Verwendung eines Sägezahndrahtes nach einem der vorhergehenden Ansprüche hergestellten Sägezahn-Ganzstahlgarnitur.

11. Verfahren zur Herstellung eines Sägezahndrahtes nach einem der Ansprüche 1 bis 9, bei dem ein Ausgangsmaterial zu einem einen Blattabschnitt aufweisenden Draht geformt wird, und anschließend Sägezähne in den Blattabschnitt gestanzt werden, **dadurch gekennzeichnet, daß** durch den Stanzvorgang bei mindestens einem der Sägezähne ein Zahnrücken mit mindestens einem in Richtung auf den Zahngrund in einen konkaven Abschnitt übergehenden konvexen Abschnitt gebildet wird.

12. Verfahren nach Anspruch 11, **dadurch gekennzeichnet, daß** mindestens eine Flanke des Blattabschnittes bei der Verformung des Ausgangsmaterials, insbesondere Kaltverformung mit einer Profilierung, wie etwa mindestens einer parallel zur Längsrichtung des Drahtes verlaufenden Rille und/oder mindestens einem parallel zur Längsrichtung des Drahtes verlaufenden Steg versehen wird.

## Claims

1. A saw-tooth wire (10) for producing a saw-tooth full-steel clothing for processing textile fibres, more particularly for producing a saw-tooth full-steel clothing for the doffer of a carding machine, comprising a plurality of teeth (20) arranged one behind the other in the longitudinal direction of the wire (10), each of which has a tooth face starting from a tooth base (21 ) extending towards a tooth tip (26, 126) and a tooth back (24) starting from the tooth tip (26, 126) extending towards the following tooth base (21), **characterised in that** the tooth back (24) of at least one of the teeth (20) has at least one convex portion (30, 34) merging towards the tooth base (21) into a concave portion (32, 36).

2. A saw-tooth wire according to Claim 1, **characterised in that** at least one of the convex portions (30, 34) is arranged between two concave portions (28, 32, 36).

3. A saw-tooth wire according to Claim 1 or 2, **characterised in that** the tooth back (24) of at least one of the teeth (20) has a plurality of convex portions (30, 34), each merging into a concave portion (32, 36).

4. A saw-tooth wire according to one of the preceding claims, **characterised in that** at least one of the convex portions (40, 42) is arranged in the upper half of the tooth back (24) adjoining the tooth tip (26, 126), preferably in the upper third, particularly preferably in the upper quarter of the tooth back (24).

5. A saw-tooth wire according to one of the preceding claims, **characterised in that** at least one of the concave and/or convex portions (28, 30, 32, 34, 36) has a curved shape with a radius of curvature within the range of 0.05 to 0.4 mm, preferably 0.1 to 0.3 mm, particularly preferably about 0.2 mm.

6. A saw-tooth wire according to one of the preceding claims, **characterised in that** each tooth (20) of the saw-tooth wire (10) has at least one convex portion (30, 34) merging towards the tooth base (21) into a concave portion (32, 36).

7. A saw-tooth wire according to one of the preceding claims, **characterised in that** on at least one of the teeth (20) the tooth face (22) merges by way of a concave portion (124) into the tooth tip (126), and the tooth back has a convex portion (128) at the junction with the tooth tip (126).

8. A saw-tooth wire according to one of the preceding claims, **characterised in that** at least one tooth profile of at least one of the teeth, extending approximately parallel to the longitudinal direction of the wire, is provided with shaping.

9. A saw-tooth wire according to Claim 8, **characterised in that** the shaping has at least one shaped groove extending approximately in the longitudinal direction of the wire and/or at least one shaped bar extending approximately in the longitudinal direction of the wire.

10. A doffer for a carding machine comprising a saw-tooth full-steel clothing produced using a saw-tooth wire according to one of the preceding claims.

11. A method for producing a saw-tooth wire according to one of Claims 1 to 9, in which a starting material is shaped into a wire having a blade portion, and saw teeth are then stamped into the blade portion, **characterised in that** on at least one of the saw-teeth a tooth back is formed through the stamping operation comprising at least one convex portion merging towards the tooth base into a concave portion.

12. A method according to Claim 11, **characterised in that** during the forming, more particularly the cold-forming, of the starting material, at least one profile of the blade portion is provided with shaping, such as at least one groove extending parallel to the longitudinal direction of the wire and/or at least one bar extending parallel to the longitudinal direction of the wire.

## Revendications

1. Fil métallique en dents de scie (10) destiné à la fabrication d'une garniture en dents de scie tout acier pour le traitement de fibres textiles, notamment pour la fabrication d'une garniture en dents de scie tout acier pour le peigneur d'une carde, et comprenant une pluralité de dents (20) disposées successivement dans le sens longitudinal du fil métallique (10), et dans lesquelles chacune présente une face d'attaque de dent s'étendant à partir d'une base de dent (21) en direction d'une pointe de dent (26, 126), et un dos de dent (24), qui s'étend à partir de la pointe de dent (26, 126) en direction de la base de dent (21) suivante, **caractérisé en ce que** le dos de dent (24) d'au moins l'une des dents (20) présente au moins une partie convexe (30, 34) qui se transforme en une partie concave (32, 36) en direction de la base de dent (21).

2. Fil métallique en dents de scie selon la revendication 1, **caractérisé en ce qu'**au moins l'une des parties convexes (30, 34) est disposée entre deux parties concaves (28, 32, 36).

3. Fil métallique en dents de scie selon la revendication 1 ou 2, **caractérisé en ce que** le dos de dent (24) d'au moins l'une des dents (20) présente une pluralité de parties convexes (30, 34) se transformant chaque fois en une partie concave (32, 36).

4. Fil métallique en dents de scie selon l'une des revendications précédentes, **caractérisé en ce qu'**au moins l'une des parties convexes (40, 42) est disposée dans la moitié supérieure du dos de dent (24), qui est adjacente à la pointe de dent (26, 126) et, de préférence, dans le tiers supérieur et, de manière nettement préférée, dans le quart supérieur du dos de dent (24).

5. Fil métallique en dents de scie selon l'une des revendications précédentes, **caractérisé en ce qu'**au moins l'une des parties concaves et/ou convexes (28, 30, 32, 34, 36) présente un tracé courbe, ayant un rayon de courbure compris dans la fourchette de 0,05 à 0,4 mm, de préférence dans la fourchette de 0,1 à 0,3 mm et, de manière nettement préférée, d'environ 0,2 mm.

6. Fil métallique en dents de scie selon l'une des revendications précédentes, **caractérisé en ce que** chaque dent (20) du fil métallique en dent de scie (10) présente au moins une partie convexe (30, 34) se transformant en une partie concave (32, 36) en direction de la base de dent (21).

7. Fil métallique en dents de scie selon l'une des revendications précédentes, **caractérisé en ce que**, pour au moins l'une des dents (20), la face d'attaque de dent (22) se transforme par l'intermédiaire d'une partie concave (124) en une pointe de dent (126), et **en ce que** le dos de dent présente une partie convexe (128) à la suite de la pointe de dent (126).

8. Fil métallique en dents de scie selon l'une des revendications précédentes, **caractérisé en ce qu'**au moins un flanc de dent, s'étendant à peu près parallèlement au sens longitudinal du fil métallique, d'au moins l'une des dents, présente un profilage.

9. Fil métallique en dents de scie selon la revendication 8, **caractérisé en ce que** le profilage présente au moins une rainure profilée s'étendant à peu près dans le sens longitudinal du fil métallique, et/ou au moins une nervure profilée s'étendant à peu près dans le sens longitudinal du fil métallique.

10. Peigneur pour une carde, comportant une garniture en dents de scie tout acier fabriquée au moyen d'un fil métallique en dents de scie selon l'une des revendications précédentes.

11. Procédé de fabrication d'un fil métallique en dents de scie selon l'une des revendications 1 à 9, dans lequel un matériau de base est façonné en un fil métallique présentant une partie formant lame, des dents de scie étant ensuite découpées dans la partie formant lame, **caractérisé en ce que**, du fait de l'opération de découpage, est formé, au niveau d'au moins l'une des dents de scie, un dos de dent comportant au moins une partie convexe se transformant en une partie concave en direction de la base de dent.

12. Procédé selon la revendication 11, **caractérisé en ce qu'**au moins un flanc de la partie formant lame est pourvu, lors du façonnage du matériau de base, notamment du façonnage à froid, d'un profilage, tel qu'au moins une rainure s'étendant parallèlement au sens longitudinal du fil métallique, et/ou au moins une nervure s'étendant parallèlement au sens longitudinal du fil métallique.
